# EUROPÄISCHE PATENTSCHRIFT

(11) **EP 0 824 262 B1**
(45) Veröffentlichungstag und Bekanntmachung des Hinweises auf die Patenterteilung: **20.11.2002**
(21) Anmeldenummer: 97113571.0
(22) Anmeldetag: 06.08.1997
(51) Int. Cl.: H01H 3/00

(54) **Schnappschalter mit Gehäuse**
Snap action switch with casing
Commutateur à action brusque avec boîtier

(30) Priorität: 13.08.1996 DE 29614028 U
(43) Veröffentlichungstag der Anmeldung: 18.02.1998
(73) Patentinhaber: Schaltbau GmbH, 81677 München (DE)
(72) Erfinder: Sperling, Jan, 81925 München (DE)
(74) Vertreter: Grünecker, Kinkeldey, Stockmair & Schwanhäusser Anwaltssozietät

(56) Entgegenhaltungen:
- EP-A- 0 050 675
- DE-A- 2 448 708
- FR-A- 2 329 171
- US-A- 3 973 094

## Beschreibung

Die vorliegende Erfindung bezieht sich auf Schnappschalter mit Gehäuse, einer zwei Schaltstellungen aufweisenden, über einen Betätigungsstößel schaltbare Kontaktbrücke zum elektrischen Verbinden von mindestens einem ersten Kontaktpaar in der ersten Schaltstellung und mindestens einem zweiten Kontaktpaar in der zweiten Schaltstellung und mit sich am Betätigungsstößel und der Kontaktbrücke im wesentlichen symmetrisch unter Vorspannung abstützenden Schnappfederarme, deren Wirklinien vom dem Betätigungsstößel derart verschiebbar sind, daß die Kontaktbrücke von der ersten Schaltstellung, in der sich der Betätigungsstößel im wesentlichen in Ruhestellung befindet, in die zweite Schaltstellung, in der sich der Betätigungsstößel im wesentlichen in der Betätigungsstellung befindet, umschnappbar ist.

Ein solcher Schnappschalter ist z.B. aus der DE-PS 31 50 210 bekannt. Diese zeigt einen Schalter, bei dem der Schnappunkt der Schnappfeder für die Kontaktbrücke mittels eines Gewindemechanismuses im Betätigungsstößel einjustierbar ist. Der Schalter umfaßt weiterhin Vorrichtungen in Form von drehbar angeordneten Zwangsöffnungshebeln zum Trennen der Kontaktelemente, falls diese miteinander verschweißt sind.

Weitere Schnappschalter sind z.B. in der DE-PS 19 35 225, DE-OS 38 07 411, DE-PS 35 31 390, DE-AS 22 28 096, DE-AS 23 41 488 und der DE-OS 26 18 312 beschrieben. All diesen Schnappschaltern ist gemeinsam, daß sie mit einer bistabilen Schnappfederanordnung arbeiten, die eine schnelle Schaltbewegung bei Überschreiten eines bestimmten Schaltpunktes zur Folge hat. Durch diese schnelle Umschaltbewegung sollen Überschläge und somit Beschädigungen der Kontaktelemente minimiert werden. Zur Bereitstellung dieser Funktion spielt es keine Rolle, ob die Federarme einteilig mit der Kontaktbrücke ausgebildet oder als separate Bauelemente ausgestaltet sind. Des weiteren schreibt die Norm zusätzlich zum Schnappfedermechanismus eine starre, formschlüssige Zwangsöffnung vor, damit aus sicherheitstechnischen Gründen beim Betätigen des Betätigungsstößels des Schnappschalters die Ruhekontaktstellung geöffnet wird. Diese Zwangsöffnung ist in der Lage, durch Überstrom verschweißte Kontaktelemente durch entsprechende Kraftaufbringung zu öffnen. Kommt es, insbesondere nach längerem Betriebseinsatz zum Bruch eines Schnappfederarms, so wird das Öffnen der Kontaktelemente aus der Ruhestellung bei Betätigung ebenfalls durch die Zwangsöffnungsfunktion bereitgestellt. Sollte der Bruch des Schnappfederarms jedoch vor dem Ausführen einer solchen Schaltbewegung erfolgt sein, so könnte durch unkontrolliert im Schalter liegende Bruchstücke des Federarms diese Öffnungsfunktion unterbunden sein, was bei den Anlagen, in denen der Schalter im Einsatz ist, zu unvorhersehbaren Schadensfolgen führen könnte.

Der Erfindung liegt somit die Aufgabe zugrunde, einen Schnappschalter der eingangs erwähnten Art bereitzustellen, der auch gegenüber Bruch eines Schnappfederarms eine hohe Öffnungssicherheit aufweist.

Diese Aufgabe wird erfindungsgemäß dadurch gelöst, daß versetzt zur Wirklinie der Federarme auf beiden Seiten des Betätigungsstößels in dem Gehäuse jeweils eine Anschlagkante vorgesehen ist, die im Falle eines Bruchs eines der Federarme mit einem Anschlagbereich der Kontaktbrücke derart zur Anlage kommt, daß die Wirklinie des intakten Federarms ein Drehmoment und ein Kippen der Kontaktbrücke um die Anschlagkante bewirkt und somit die erste und/oder zweite Schaltstellung verhindert.

Der große Vorteil dieser Sicherung besteht darin, daß sie unmittelbar im Augenblick des Bruches des Kontaktfederarms ihre Wirkung entfaltet und somit das Bruchstück überhaupt keine Zeit findet, diesen Vorgang zu blockieren. Des weiteren nimmt die Schaltbrücke eine gekippte Stellung ein, so daß weder die erste noch die zweite Schaltstellung ausgeführt ist, wodurch eine Unterbrechung der Stromkreise erfolgen kann.

Eine konstruktiv einfache Ausgestaltung besteht bei einer Ausführungsform darin, daß die Anschlagkanten jeweils als auf der Innenseite des Gehäuses angeordnete Leisten ausgebildet sind.

Die Leisten lassen sich auf einfache Weise z.B. spritzgußtechnisch an der Innenseite des Gehäuses bzw. der Gehäusehälften anordnen. Eine solche Ausgestaltung stellt durch einen geringen Aufwand die nötige Funktion bereit.

Günstigerweise können vier Anschlagkanten symmetrisch zur Achse des Betätigungsstößels angeordnet sein. Durch die Symmetrie der Anschlagkanten, brauchen diese sich nicht über die gesamte Breite des Gehäuses zu erstrecken, sondern befinden sich lediglich am Seitenbereich der Kontaktbrücke.

Eine Erweiterung der Funktionalität ergibt sich bei einer Variante dadurch, daß die jeweilige Leiste gleichzeitig zum Haltern des mindestens einen Kontaktelementes des einen Kontaktpaares ausgebildet ist. Die die Anschlagkanten bereitstellenden Leisten übernehmen somit gleichzeitig die Positionierung und Halterung zumindest von einem Teil der Festkontakte im Gehäuse.

Besonders günstig ist es gemäß einer weiteren Ausgestaltung, wenn zwei gegenüberliegende Leisten jeweils ein Kontaktelement eines Kontaktpaares haltern und einen Abstand zueinander aufweisen, der größer ist als eine Breite eines Kontaktbereichs der Kontaktbrücke. Die Auf- und Abbewegung der Kontaktbrücke durch die Betätigung des Betätigungsstößels wird somit in keiner Weise durch die Leisten behindert. Demnach kann die Kontaktierung von Kontaktbrücke und Kontaktelementen der Kontaktpaare auch zwischen den Leisten erfolgen. Die Leisten begrenzen demnach lediglich den Verschiebeweg der Kontaktbrücke im Falle eines Federarmbruches in Wirkrichtung des entsprechend noch intakten Federarms.

Vorteilhafterweise kann jeweils eine separate Feder als Federarm vorgesehen sein. Hierdurch lassen sich die anderen Bauelemente der Kontaktbrücke beliebig ausgestalten, ohne abhängig vom für die Federarme verwendeten Federstahl zu sein.

Wenn, wie bei einer Ausführungsform, die Kontaktbrücke aus zwei im Abstand zueinander mittels isolierenden Distanzstücken gehaltenen Kontaktarm besteht, wobei der untere Kontaktarm dem ersten Kontaktpaar und der obere Kontaktarm dem zweiten Kontaktpaar zugeordnet ist und der Anschlagbereich am Distanzstück und/oder Kontaktarm angeordnet ist, ergibt sich durch die Trennung der Kontaktarme bei einem Federarmbruch automatisch eine Unterbrechung der Stromkreise durch die Schrägstellung der Kontaktbrücke.

Günstigerweise können die Federn in jeweils das Distanzstück an der Kontaktbrücke eingreifen. Die Feder positioniert somit automatisch das Distanzstück und ist von den stromführenden Teilen isoliert.

Im folgenden wird ein Ausführungsbeispiel der vorliegenden Erfindung anhand einer Zeichnung näher erläutert. Es zeigen:
- Fig. 1: einen schematischen Querschnitt durch einen erfindungsgemäßen Schnappschalter in der Ruhestellung und
- Fig. 2: den Schnappschalter aus Figur 1 unmittelbar nach Bruch der linken Feder.

Der in den Figuren dargestellte Schnappschalter weist ein im Querschnitt rechteckiges Gehäuse 1 auf, das zur Aufnahme der verschiedenen noch näher zu beschreibenden Bauelemente dient. Mittig im Gehäuse 1 ist ein Betätigungsstößel 2 angeordnet, der im Innern des Gehäuses 1 eine Anschlagstufe 3 umfaßt, die in Ruhestellung des Betätigungsstößels 2 am Innern des Gehäuses 1 anliegt. Der Betätigungsstößel 2 wird durch eine Druckfeder 4 entsprechend nach oben in seine Ruhestellung gedrückt, damit die Anschlagstufe 3 sicher zur Anlage kommt. Dabei ist der Betätigungsstößel 2 in einer Führungsaufnahme 5 im Bereich der Druckfeder 4 und an seinem oberen Ende im Gehäuse 1 geführt.

Etwa in seinem Mittenbereich weist der Betätigungsstößel 2 links und rechts (gemäß Ansicht der Figur) jeweils eine Aufnahmekerbe 6 und 7 auf, die zum einseitigen Abstützen von jeweils einer V-förmig gebogenen Schnappfeder 8 und 9 dient. Über die Schnappfedern 8 und 9 ist eine Kontaktbrücke 10 am Betätigungsstößel 2 angebracht.

Das jeweils andere Ende der Schnappfedern 8 und 9 stützt sich ebenfalls in entsprechend eine Aufnahmekerbe 11 und 12 eines isolierenden Distanzstückes 13 und 14 ab. Die Distanzstücke 13 und 14 haltern wiederum im Abstand zueinander einen oberen Kontaktarm 15 und einen unteren Kontaktarm 16. Die Kontaktarme 15, 16 sind in der Draufsicht gesehen etwa O-förmig. Die Halterung erfolgt dadurch, daß die Schnappfedern 8 und 9 unter Vorspannung zwischen dem Betätigungsstößel 2 und den Distanzstücken 13 und 14 angeordnet sind, so daß die Distanzstücke 13 und 14 auch gegen die Kontaktarme 15 und 16 gedrückt werden und diese somit in ihrer Position festlegen.

Der obere Kontaktarm 15 weist verdickte Kontaktbereiche 17 und 18 und der untere Kontaktarm 16 Kontaktbereiche 19 und 20 auf.

Der obere Kontaktarm 15 ist entsprechend einem Kontaktpaar mit den Kontaktelementen 21 und 22 und der untere Kontaktarm 16 einem Kontaktpaar mit den Kontaktelementen 23 und 24 zugeordnet.

Des weiteren sind im Gehäuse 1 Anschlagkanten 25 und 26 vorgesehen, die jeweils einem Anschlagbereich 27 und 28 der Distanzstücke 13 und 14 der Kontaktbrücke 10 zugeordnet sind.

Der Vollständigkeit halber sei erwähnt, daß die Wirklinie A, B jeder Feder entsprechend durch die Lage der freien Federenden bzw. bei der Feder 8 durch die Kerben 6 und 11 und bei der Feder 9 durch die Kerben 7 und 12 festgelegt sind.

Im folgenden wird insbesondere unter Zuhilfenahme der Figur 2 die Wirkungs- und Funktionsweise des oben beschriebenen Ausführungsbeispiels näher erläutert.

Der in Figur 1 dargestellte Schnappschalter befindet sich in seiner Ruhestellung bzw. ersten Schaltstellung, bei der der untere Kontaktarm 16 der Kontaktbrücke 10 die Gegenkontakte 23 und 24 miteinander elektrisch verbindet. Die Gegenkontakte 21 und 22 sind in dieser Stellung nicht durch den oberen Kontaktarm 15 der Kontaktbrücke 10 miteinander verbunden. Durch die Anordnung der Federn 8 und 9 weisen in diesem Falle die Wirklinien A, B schräg nach unten, so daß die Kontaktbrücke 10 entsprechend in die in Figur 1 dargestellte Stellung gedrückt wird.

Zum Erreichen der zweiten Schaltstellung wird nun der Betätigungsstößel 2 mit einer Kraft beaufschlagt und nach unten gedrückt. Sobald die Federn 8 und 9 durch das Nachuntenschieben der Aufnahmekerben 6 und 7 derart verlagert werden, daß sich auch die Lage der Wirklinien verändert, kommt es, sobald die Wirklinien ihre waagerechte Stellung überschritten haben zu einem Umschnappeffekt, wodurch die Kontaktbrücke 10 augenblicklich nach oben schnellt, und der obere Kontaktarm 15 mit den Kontaktelementen 21 und 22 in Berührung kommt. Dabei werden selbstverständlich die Kontaktelemente 23 und 24 von dem unteren Kontaktarm 16 getrennt. Des weiteren besteht die Möglichkeit, Maßnahmen für eine Zwangstrennung vorzusehen, falls die Kontaktelemente 23 und 24 mit den Kontaktbereichen 19 und 20 verschweißt sind.

Anhand der Figur 2 ist nun ein Zustand dargestellt, bei dem es zu einem an sich ungewollten Bruch der Feder 8 kommt. Sobald die Federwirkung der Feder 8 nicht mehr vorhanden ist, fehlt die Kraftsymmetrie. Die Feder 9 drückt dann die Kontaktbrücke 10 nach rechts, so daß der Anschlagbereich 28 des Distanzstükkes 14 mit der Anschlagkante 26 zur Anlage kommt. Da die Anschlagkante 26 zur Wirklinie B der intakten Feder 9 versetzt angeordnet ist, kommt es zu einer Drehmomentwirkung der Feder 9 um den Berührpunkt des Anschlagbereiches 28 und der Anschlagkante 26, wodurch die Kontaktbrücke 10 gekippt wird. Daraus folgt, daß der Kontaktbereich 17 mit dem Gegenkontakt 21 und der Kontaktbereich 20 mit dem Gegenkontakt 24 in Berührung kommt. Da der Kontaktbereich 17 sich am oberen Kontaktarm 15 und der Kontaktbereich 20 sich am unteren Kontaktarm 16 befindet und diese durch die Distanzstücke 13 und 14 isolierend voneinander getrennt sind, kommt es zum Unterbrechen beider in der ersten und zweiten Schaltstellung erreichbaren Stromkreise.

Hierdurch läßt sich automatisch die Vorrichtung, in die dieser Schnappschalter eingebaut ist, stillegen.

Die Anschlagkanten 25 und 26 können entsprechend durch Leisten an der Innenseite des Gehäuses 1 erzeugt werden, die gleichzeitig auch die Positionierung der Kontaktelemente 23 und 24 übernehmen können.

Sollte an Stelle der Feder 8, die Feder 9 brechen, erfolgt das Kippen der Kontaktbrücke 10 entsprechend in der anderen Richtung.

Durch die Erfindung nimmt die Kontaktbrücke 10 somit eine definierte Stellung unmittelbar nach Versagen einer der Federn 8 und 9 ein, die zum Abschalten der Gesamtanlage herangezogen werden kann. Da die Einnahme dieser Sicherheitsstellung nahezu gleichzeitig mit dem Bruch einer der Federn 8 und 9 einhergeht, haben die Bruchstücke der entsprechenden Feder 8 oder 9 keine Zeit, sich in blockierender Weise der Kontaktbrücke 10 in den Weg zu legen.

## Patentansprüche

1. Schnappschalter mit Gehäuse (1), einer zwei Schaltstellungen aufweisenden, über einen Betätigungsstößel (2) schaltbare Kontaktbrücke (10) zum elektrischen Verbinden von mindestens einem ersten Kontaktpaar (23, 24) in der ersten Schaltstellung und mindestens einem zweiten Kontaktpaar (21, 22) in der zweiten Schaltstellung und mit sich am Betätigungsstößel (2) und der Kontaktbrücke (10) im wesentlichen symmetrisch unter Vorspannung abstützenden Schnappfederarme (8, 9), deren Wirklinien von dem Betätigungsstößel (2) derart verschiebbar sind, daß die Kontaktbrücke (10) von der ersten Schaltstellung, in der sich der Betätigungsstößel (2) im wesentlichen in Ruhestellung befindet, in die zweite Schaltstellung, in der sich der Betätigungsstößel (2) im wesentlichen in der Betätigungsstellung befindet, umschnappbar ist,
**dadurch gekennzeichnet,**
**daß** versetzt zur Wirklinie (A, B) der Federarme (8, 9) auf beiden Seiten des Betätigungsstößels (2) in dem Gehäuse (1) jeweils eine Anschlagkante (25, 26) vorgesehen ist, die im Falle eines Bruchs einer der Federarme (8, 9) mit einem Anschlagbereich (27, 28) der Kontaktbrücke (10) derart zur Anlage kommt, daß die Wirklinie (A, B) des intakten Federarms (8, 9) ein Drehmoment und ein Kippen der Kontaktbrücke (10) um die Anschlagkante (25, 26) bewirkt und somit die erste und/oder zweite Schaltstellung verhindert.

2. Schnappschalter nach Anspruch 1,
**dadurch gekennzeichnet,**
**daß** die Anschlagkanten jeweils als auf der Innenseite des Gehäuses (1) angeordnete Leisten ausgebildet sind.

3. Schnappschalter nach Anspruch 1 oder 2,
**dadurch gekennzeichnet,**
**daß** vier Anschlagkanten (25, 26,) symmetrisch zur Achse des Betätigungsstößels (2) angeordnet sind.

4. Schnappschalter nach einem der Ansprüche 1 bis 3,
**dadurch gekennzeichnet,**
**daß** die jeweilige Leiste gleichzeitig zum Haltern des mindestens einen Kontaktelementes (21, 22; 23, 24) des einen Kontaktpaares ausgebildet ist.

5. Schnappschalter nach Anspruch 4,
**dadurch gekennzeichnet,**
**daß** zwei gegenüberliegende Leisten jeweils ein Kontaktelement (21, 22; 23, 24) eines Kontaktpaares haltern und einen Abstand zueinander aufweisen, der größer ist als eine Breite eines Kontaktbereiches (17, 18; 19, 20) der Kontaktbrücke (10).

6. Schnappschalter nach einem der Ansprüche 1 bis 5,
**dadurch gekennzeichnet,**
**daß** jeweils eine separate Feder (8, 9) als Federarm vorgesehen ist.

7. Schnappschalter nach einem der Ansprüche 1 bis 6,
**dadurch gekennzeichnet,**
**daß** die Kontaktbrücke (10) aus zwei im Abstand zueinander mittels isolierenden Distanzstücken (13, 14) gehaltenen Kontaktarmen (15, 16) besteht, wobei der untere Kontaktarm (16) dem ersten Kontaktpaar (23, 24) und der obere Kontaktarm (15) dem zweiten Kontaktpaar (21, 22) zugeordnet ist und der Anschlagbereich (27, 28) am Distanzstück (13, 14) und/oder Kontaktarm (15, 16) angeordnet ist.

8. Schnappschalter nach Anspruch 7,
**dadurch gekennzeichnet,**
**daß** die Federn (8, 9) in jeweils das Distanzstück (13, 14) an der Kontaktbrücke (10) eingreifen.

## Claims

1. Snap-action switch with a casing (1), with a contact link (10) which has two switch positions and can be switched via an operating plunger (2) for electrical connection of at least one first contact pair (23, 24) in the first switch position and at least one second contact pair (21, 22) in the second switch position, and with snap-action spring arms (8, 9) which are supported essentially symmetrically, prestressed, on the operating plunger (2) and on the contact link (10) and whose lines of action can be moved by the operating plunger (2) such that the contact link (10) can be snapped from the first switch position, in which the operating plunger (2) is essentially in a rest position, to the second switch position, in which the operating plunger (2) is essentially in the operating position,
**characterized**
**in that** a stop edge (25, 26) is respectively provided, offset with respect to the line of action (A, B) of the spring arms (8, 9), on both sides of the operating plunger (2) in the casing (1) and comes to rest with a stop area (27, 28) of the contact link (10) if one of the spring arms (8, 9) breaks, such that the line of action (A, B) of the intact spring arm (8, 9) produces a torque and tilting of the contact link (10) about the stop edge (25, 26), and thus impedes the first and/or second switch position.

2. Snap-action switch according to Claim 1,
**characterized**
**in that** the stop edges are each in the form of strips arranged on the inside of the casing (1).

3. Snap-action switch according to Claim 1 or 2,
**characterized**
**in that** four stop edges (25, 26) are arranged symmetrically with respect to the axis of the operating plunger (2).

4. Snap-action switch according to one of Claims 1 to 3,
**characterized**
**in that** each strip is at the same time designed to hold the at least one contact element (21, 22; 23, 24) of the one contact pair.

5. Snap-action switch according to Claim 4,
**characterized**
**in that** two opposite strips each hold one contact element (21, 22; 23, 24) of a contact pair and are at a distance from one another which is greater than the width of a contact area (17, 18; 19, 20) of the contact link (10).

6. Snap-action switch according to one of Claims 1 to 5,
**characterized**
**in that** a separate spring (8, 9) is provided for each spring arm.

7. Snap-action switch according to one of Claims 1 to 6,
**characterized**
**in that** the contact link (10) comprises two contact arms (15, 16) which are held at a distance from one another by means of insulating spacers (13, 14) with the lower contact arm (16) being associated with the first contact pair (23, 24) and the upper contact arm (15) being associated with the second contact pair (21, 22), and the stop area (27, 28) being arranged on the spacer (13, 14) and/or contact arm (15, 16).

8. Snap-action switch according to Claim 7,
**characterized**
**in that** the springs (8, 9) engage in the respective spacer (13, 14) on the contact link (10).

## Revendications

1. Commutateur à action brusque avec un boîtier (1), avec un pont de contact (10) présentant deux positions de commutation commutable par un poussoir de manoeuvre (2) pour lier électriquement au moins une première paire de contacts (23, 24) dans la première position de commutation et au moins une deuxième paire de contacts (21, 22) dans la deuxième position de commutation et avec des bras élastiques (8, 9) à action brusque qui sous l'effet de la prétention s'appuient pratiquement symétriquement sur le poussoir de manoeuvre (2) et sur le pont de contact (10), dont les lignes d'action à partir du poussoir de manoeuvre (2) sont mobiles de telle sorte que le pont de contact peut être amené brusquement de la première position de commutation dans laquelle se trouve le poussoir de manoeuvre (2) principalement en état de repos jusque dans la deuxième position de commutation dans laquelle se trouve le poussoir de manoeuvre (2) principalement en état de manoeuvre,
**caractérisé en ce que**
l'on prévoit, décalée par rapport à la ligne d'action (A, B) des bras élastiques (8, 9) des deux côtés du poussoir de manoeuvre (2) dans le boîtier (1), à chaque fois une arête de blocage (25, 26) qui, en cas de rupture d'un des bras élastiques (8, 9), entre en relation avec une zone de blocage (27, 28) du pont de contact (10) de telle manière que la ligne d'action (A, B) du bras élastique (8, 9) intact exerce un couple de rotation et un basculement du pont de contact (10) autour de l'arête de blocage (25, 26) et donc empêche ainsi la première et/ou la deuxième position de commutation.

2. Commutateur à action brusque selon la revendication 1,
**caractérisé en ce que**
les arêtes de blocage sont à chaque fois formées en tant que barres placées sur le côté intérieur du boîtier (1).

3. Commutateur à action brusque selon la revendication 1 ou 2,
**caractérisé en ce que**
quatre arêtes de blocage (25, 26) sont disposées symétriquement par rapport à l'axe du poussoir de manoeuvre (2).

4. Commutateur à action brusque selon l'une des revendications 1 à 3,
**caractérisé en ce que**
chacune des barres est formée pour maintenir en même temps l'élément de contact (21, 22 ; 23, 24) au moins au nombre d'un de cette paire de contacts.

5. Commutateur à action brusque selon la revendication 4,
**caractérisé en ce que**
deux barres opposées maintiennent à chaque fois un élément de contact (21, 22 ; 23, 24) d'une paire de contacts et présentent entre elles un écart qui est plus grand qu'une largeur d'une zone de contact (17, 18 ; 19, 20) du pont de contact (10).

6. Commutateur à action brusque selon l'une des revendications 1 à 5,
**caractérisé en ce qu'**
à chaque fois un ressort séparé (8, 9) est prévu en tant que bras élastique.

7. Commutateur à action brusque selon l'une des revendications 1 à 6,
**caractérisé en ce que**
le pont de contact (10) est constitué de deux bras de contact (13, 14) maintenus à distance l'un de l'autre par des pièces d'écartement (13, 14) isolantes, le bras de contact inférieur (16) étant associé à la première paire de contacts (23, 24) et le bras de contact supérieur (15) étant associé à la deuxième paire de contacts (21, 22) et la zone de blocage (27, 28) étant disposée sur la pièce d'écartement (13, 14) et/ou le bras de contact (15, 16).

8. Commutateur à action brusque selon la revendication 7,
**caractérisé en ce que**
les ressorts (8, 9) sont respectivement en prise dans la pièce d'écartement (13, 14) sur le pont de contact (10).
